# EUROPÄISCHE PATENTSCHRIFT

(11) **EP 0 134 526 B1**
(45) Veröffentlichungstag und Bekanntmachung des Hinweises auf die Patenterteilung: **28.09.1988**
(21) Anmeldenummer: 84108795.0
(22) Anmeldetag: 25.07.1984
(51) Int. Cl.: B65H 5/22, B65H 9/08

(54) **Verfahren und Vorrichtung zum passgenauen Bogentransport in eine Druckmaschine**
Method and device for feeding sheets exactly in register with a printing machine
Procédé et dispositif d'alimentation repérée en feuilles dans une machine d'impression

(30) Priorität: 02.09.1983 DE 3331662
(43) Veröffentlichungstag der Anmeldung: 20.03.1985
(73) Patentinhaber: M.A.N.-ROLAND Druckmaschinen Aktiengesellschaft, 63012 Offenbach (DE)
(72) Erfinder: Emrich, Helmut, D-6050 Offenbach (DE)
(74) Vertreter: Marek, Joachim, Dipl.-Ing.

(56) Entgegenhaltungen:
- DE-A- 2 313 150
- DE-B- 1 152 707
- DE-C- 836 355
- GB-A- 1 420 970
- GB-A- 2 016 423
- XEROX DISCLOSURE JOURNAL, Band 4, Nr. 2, März/April 1979, Seiten 213-214, Stamford, Conn., US; J.A. ADAMEK et al.: "Document loading and registration"

## Beschreibung

Die Erfindung bezieht sich auf ein Verfahren und eine Vorrichtung zum kontinuierlichen Fördern eines Stromes von unterschuppten Bogen von einem Anleger zu einer Druckmaschine oder anderen bogenverarbeitenden Maschinen, bei dem die Bogen auf einer Fördereinrichtung mit Hilfe von Saugluft in definierter Lage gehalten werden.

Ein Verfahren bzw. eine Vorrichtung dieser Gattung _{'}ist durch die DE-PS 713 529 bekannt.

Mit Hilfe von saugluftbeaufschlagten Fördertischen können Bogen unterschuppt zu Druckmaschinen gefördert werden. Vorteilhaft dabei ist, daß keine Vorrichtungen mit Halteelementen die Oberseite des Fördertisches versperren. Dadurch sind auch bei Betriebsunterbrechungen die Bogen auf dem Fördertisch gut zugänglich. Es wird Unfallgefahr vermieden und die Einstellung aller Elemente des Rahmens erübrigt sich.

In der DE-PS 713 529 ist eine Bogenfördervorrichtung, insbesondere an Bogenanlegern für Buchdruck- und ähnlichen Maschinen, beschrieben. Dort laufen endlose mit Saugöffnungen versehene Bänder über Saugschlitzen im Fördertisch. Dadurch, daß Luft aus den Saugschlitzen abgesaugt wird, werden Papierbogen auf den gelochten Bändern festgehalten und vorwärts transportiert. Nachteilig ist das geringe Volumen der Saugschlitze und die Anordnung einer Kolbenpumpe. Dadurch ist keine sichere Transportwirkung dieser Einrichtung zu gewährleisten. Außerdem sind relativ hohe Unterdrücke notwendig um überhaupt eine Transportwirkung zu erreichen, was wiederum zu erhöhter Reibung der Bänder auf dem Fördertisch führt.

Nachteile der genannten Vorrichtung werden in einem Gerät zum selbsttätigen Laden angefeuchteter Furnierblätter in einen Band- oder Walzentrockner und zum Entladen sowie Stapeln der austretenen getrockneten Furnierblätter vermieden, wie es in der DE-OS 2 523 482 beschrieben ist. Hier sind die gelochten Transportbänder um einen großvolumigen Saugkasten herumgeführt. Sie laufen an der Unterseite dieses Saugkastens parallel zu dessen Oberfläche, die dort mit Öffnungen versehen ist. Auf der gegenüberliegenden Seite ist der Saugkasten mit einem Ventilator als Saugluftquelle versehen. Dadurch wird über die ganze Fläche der Unterseite des Saugkastens ein gleichmäßig verteilter Unterdruck erzeugt und es wird weiterhin durch das große Volumen des Saugkastens eine Speicherwirkung für den Unterdruck erzielt. Der gravierende Nachteil dieses Geräts ist allerdings, daß, zumal es als Einzelbogenförderer konzipiert ist, hier keine gezielte und zeitlich genau abgestimmte Förderung von geschuppten Papierbogen möglich ist. Vor allen Dingen fehlt die Möglichkeit, die einzelnen Bogen im Bereich der Übergabe an die Ausrichtmittel der Druckmaschine, die hier durch den Trockner ersetzt sind, gezielt weiter zu fördern. Der Bogen wird bis zuletzt festgehalten, ohne daß Rücksicht auf die Lage oder das zeitlich genaue Ankommen des Bogens genommen werden müßte.

Es sind aber auch Vorrichtungen, die das Ausrichten des Bogens zulassen, bekannt geworden. So ist in der DE-PS 836 355 eine Bogenanlegevorrichtung beschrieben. Sie weist am Ende des mit Förderbändern arbeitenden Fördertisches zusätzliche Saugmittel auf. Diese Saugmittel sind als Saugrollen ausgebildet und wirken von der Oberseite her auf das Ende des an die Vordermarken zu fördernden Bogens. Nachteilig an dieser Einrichtung ist, daß die Rollen sowohl zeitlich in ihrer Bewegung als auch in ihrer Saugluftbeaufschlagung gesteuert werden müssen. Dabei kann nicht sichergestellt werden, daß der Bogen nicht zu weit gefördert wird und sich dabei, an den Vordermarken abstützt, in der Mitte hochwölbt. Dann könnte auch der nächstfolgende Bogen von den Saugrollen erfaßt und unkontrolliert weiter gefördert werden. Zu dem muß die gesamte Vorrichtung genau auf das Bogenende eingestellt werden und versperrt den Zugang zu den auf dem Anlegetisch liegenden Bogen.

Eine weitere Vorrichtung dieser Art beschreibt die DE-PS 1 152 707. Diese Bogenverlangsamungs- und Ausrichtvorrichtung weist links und rechts am Fördertisch angeordnete und zum Verlangsamen und Ausrichten des Bogens gegen die Vordermarken geeignete Saugkammern in Form von Saugrollen oder mit gelochten Fördergurten umschlungene Saugkästen auf. Die Geschwindigkeit der Fördergurte liegt unter der Geschwindigkeit der Transportbänder des Fördertisches. Die Transporteinrichtungen sind auch hier im Anschluß an den Fördertisch vor dem Anlegetisch der Druckmaschine angeordnet. Sie weisen deshalb einen großen Abstand zu den Vordermarken auf und ihre Wirkung unterliegt daher der Gefahr, daß der Bogen sich an der Vordermarke abstützt und durch die Förderwirkung der .Ausrichtmittel aufgewölbt wird. Der Nachteil der vorher beschriebenen Vorrichtung, daß dort wieder Ausrichtmittel über dem Anlegetisch vorhanden sind, wird hier zwar vermieden, aber der Nachteil des Steueraufwandes ist auch hier vorhanden. Zusätzlich wird die Arbeitsgeschwindigkeit dieser Anlegevorrichtung durch die verringerte Transportgeschwindigkeit der zusätzlichen Ausrichtmittel verlangsamt.

Es ist daher Aufgabe der vorliegenden Erfindung den Anlagepasser einer Druckmaschine sicherzustellen, wobei die Seitenmarke einwandfrei ziehen können muß und die Bogen nicht von den Vordermarken zurückprallen dürfen. Insbesondere sollen sowohl die ersten als auch die letzten Bogen eines Druckauftrages paßgenau der Druckmaschine zugeführt werden.

Die Aufgabe wird erfindungsgemäß durch die im Kennzeichen des Anspruchs 1 geschilderten Merkmale gelöst. Mit dem geschilderten Verfahren und der zugehörigen Vorrichtung wird es möglich, in jeder Situation des Bogentransports zwischen dem. Anleger und der Druckmaschine ein gutes Paßverhalten zu erzeugen. Das in einer besonderen Ausgestaltung verwendete zusätzliche Treibband vor den Vordermarken bewirkt, daß der Bogen nicht von den Vordermarken zurückprallen kann und auch bei Schräglage gegen die Vordermarken gefördert wird. Das ergibt sich durch den Effekt, daß der Bogen bei einseitiger Anlage an den Vordermarken um das Treibband wie um ein Gelenk pendelt und sich auf diese Weise vollständig gegen die Vordermarken ausrichtet. Dadurch, daß das Treibband wenigstens die gleiche Geschwindigkeit hat wie die Lochbänder des Fördertisches, und die Saugluft an diesem Treibband kontinuierlich wirkt, wird auf den an den Vordermarken ankommenden Bogen eine immer gleiche Treibkraft aufgebracht, die diesen ausreichend schnell ausrichten kann und auch dort zur Ruhe bringt. Die Seitenausrichtung wird durch die geringe Haltewirkung an dem Treibband, wie es in einer Ausgestaltung der Erfindung vorgeschlagen ist, nicht behindert. Wenn der letzte Bogen über den Fördertisch läuft, soll die Saugluftquelle abgeschaltet werden. Durch Nutzung des Volumens des Saugkastens als Saugluftreservoir für den Betrieb des Fördertisches ist es möglich den Saugluftstrom schon so rechtzeitig zu unterbrechen, daß sich der Unterdruck im Saugkasten nur langsam abbaut und erst ausgeglichen wird, wenn der Fördertisch leerläuft. Der letzte Bogen kann nun nicht mehr übet die Lochbänder des Fördertisches festgehalten werden. Das ist auch insofern wünschenswert, da ja für ihn die Unterschuppung durch einen weiteren Bogen fehlt, die die Abdeckung der Lochbänder bewirken würde. So kann auch der letzte Bogen des Stapels oder eines Druckauftrages oder der letzte Bogen vor gewollter Druckunterbrechung noch sauber verdruckt werden, ohne daß es dabei zu Schwierigkeiten auf dem Anlageblech kommen würde. Die Vorteile des Fördertisches, der mit Hilfe von Saugluft Bogen transportiert, sind hinlänglich bekannt, indem Unfallgefahr und Bedienungserschwernisse wegfallen, die durch. einen Halterahmen für Röllchen und Bürsten zur Sicherstellung des Bogentransports an einem konventionellen Anlegertisch mit Transportbändern verursacht werden.

Die Anordnung des zusätzlichen Treibbandes nahe den Vordermarken vermeidet die Gefahr der Bogenstauchung zwischen Vordermarken und dem Treibband. Durch die kleine Wirkfläche des Treibbandes wird im Zusammenhang mit der Seitenmarke eine exakte Vorder- und Seitenausrichtung der Bogen gewährleistet, da zum Zeitpunkt der Beeinflussung diese ja an ihrer Hinterkante frei sind. Die zusätzlichen Einrichtungen am Fördertisch wirken nicht, wenn ein Stopper den Anleger stillsetzt. Dabei ist es unerheblich, wenn bei gesperrten Vordermarken das Treibband weiterläuft, da es auch dann in gleicher Weise funktioniert wie im normalen Maschinenbetrieb. Und es ist eher günstig, daß der Lüfter für den Fördertisch in Betrieb bleibt, damit die Bogen in ihrer ursprünglichen unterschuppten Lage auf dem Fördertisch festgehalten werden. Dabei ist die Anlage aber frei zugänglich: so daß doppelte Bogen oder Bogen mit gewellter oder beschädigter Vorderkante beseitig werden können.

Die Anordnung nach der Erfindung ist besonders einfach dadurch, daß für den Betrieb des Treibbandes keine besondere Steuerung notwendig ist. Sowohl die Luftabsaugung äls auch der Antrieb des Treibbandes können während des Betriebs der Maschine vollkommen kontinuierlich laufen. Der geringe Luftbedarf macht keine zusätzliche Saugluftquelle notwendig. Weiterhin ist die Steuerung für die Abschaltung der Saugluft am Fördertisch keinen großen Genauigkeitsanforderungen unterworfen, sie kann zudem mit der Abschaltung des Stapelhubes bei leergelaufenem Anlegerstapel oder mit der Abschaltung des Anlegers gekoppelt werden. Es genügt lediglich den Lüfter dann abzuschalten, wenn der letzte Bogen auf dem Tisch einläuft, und gleichzeitig die Drosselklappe zu schließen. Durch die ausreichende Volumenkapazität des Saugkastens für Unterdruck werden die letzten Bogen noch sicher auf dem Fördertisch festgehalten.

Eine Vorrichtung gemäß der Erfindung wird im Folgenden näher beschrieben. Darin werden weitere Vorteile und Merkmale der Erfindung deutlich. Dazu sind in Zeichnungen im Einzelnen dargestellt in
Fig. 1 eine Seitenansicht des Saugbändertisches und des zusätzlichen Förderbandes vor den Vordermarken, in
Fig. 2 eine Aufsicht auf den Bereich der Bogenanlage einer Druckmaschine, in
Fig. 3 A bis D der schematisierte Ablauf des Bogentransports über den Fördertisch bis zu den Vordermarken, und in
Fig. 4 schematisch die Ausrichtung eines Papierbogens an Vorder- und Seitenmarke.

Wie in Fig. 1 dargestellt befindet sich der Fördertisch 1 zum Transport des geschuppten Bogenstromes zwischen der Druckmaschine 2 und dem Anleger 3. Die Bogen werden im Anleger 3 von einem Stapel zu einem unterschuppten Strom von Bogen vereinzelt und werden in der Anlage der Druckmaschine 2 an deren Druckwerk übergeben. Die Bogen laufen dort einzeln über ein Anlageblech 4. Der Fördertisch 1 besteht aus einem Saugkasten 5 und einem Lüfter 6. Um den Saugkasten 5 sind mehrere endlose Lochbänder 7 angeordnet. Die Lochbänder 7 werden von Wellen 8 angetrieben und über Spannrollen 9 gespannt. In den Lochbändern 7 sind zwei Reihen von Saugöffnungen 10 angeordnet, die die Oberfläche des Fördertisches 1 mit dem Saugkasten 5 verbinden. Die Oberseite des Saugkastens 5 ist ansonsten neben den Lochbändern 7 mit seitlich verschiebbaren Abdeckungen 11 aus mustergewalztem Blech abgedeckt, so daß nur Luft durch die Lochbänder 7 angesaugt werden kann. Auf dem mustergewalzten Blech ist die Reibung der Bogen besonders gering. An der Unterseite des Saugkastens 5 schließt sich ein Saugrohr 12 an, in dem eine Drosselklappe 13 angeordnet ist. Bei laufendem Lüfter 6 entsteht ein Luftstrom von der Oberfläche des Fördertisches 1 durch die Saugöffnungen 10 und den Saugkasten 5, weiterhin durch das Saugrohr 12, vorbei an der strichliert gezeichneten Drosselklappe 13, und zum Lüfter 6 hin. Der Luftstrom durch den Saugkasten 5 ist durch die seitlich verschiebbaren Abdeckbleche in Bezug auf das zu verarbeitende Bogenformat steuerbar, indem die Abdeckungen 11 unter die äußeren Reihen der Saugöffnungen 10 in den Lochbändern 7 geschoben werden können und kann durch Veränderung der Abluftöffnung am Lüfter 6 in seiner Größe eingestellt werden.

In Fig. 2 ist erkennbar, daß im Bereich des Anlagebleches 4 auf Höhe einer Seitenmarke 14 und nahe den Vordermarken 15, beide in bekannter Bauart, in der Mitte zwischen den Lochbändern 7 eine zusätzliche Fördereinrichtung angeordnet ist. Sie besteht aus einem mit Saugöffnungen 20 versehenen Treibband 16, das endlos um ein Saugelement 17 umläuft. Das Treibband 16 wird über Wellen 18 konstant angetrieben und auch gespannt. Am Saugelement 17 ist ein Saugluftanschluß 19 vorgesehen, von dem aus Luft durch die Saugöffnungen 20 im Treibband 16 gesaugt wird. Das Treibband 16 läuft mit einer Geschwindigkeit, die mindestens so groß ist wie die Geschwindigkeit der Lochbänder 7. Die Saugluft für das Saugelement 17 wird zeitlich nicht gesteuert, sondern kontinuierlich aufgebracht. Dadurch wirken an den Saugöffnungen 20 im Treibband 16 immer die gleichen Haltekräfte. Diese Haltekräfte sollen so eingestellt sein, daß der Bogen nicht festgehalten sondern lediglich leicht vorwärts getrieben wird. Auf diese Weise wird das Treibband 16 immer unter dem an den Vordermarken 15 anliegenden Bogen durchrutschen. Durch die Nähe zu den Vordermarken 15 kann der Bogen sich aber nicht aufstauchen und so Anlageschwierigkeiten hervorrufen. Damit ist auch gewährleistet, daß der Bogen von der Seitenmarke 14 ohne Schwierigkeiten gegen den Seitenanschlag 21 zur Seitenausrichtung gezogen werden kann. Die zusätzliche Fördereinrichtung muß im Betrieb in keiner Weise verstellt werden, sondern sie bleibt sowohl in ihrer Wirksamkeit als auch in ihrer Lage während eines Druckauftrages immer konstant eingestellt. Die Saugwirkung am Saugelement 17 soll allerdings einstellbar sein in Abhängigkeit vom Papiergewicht und der Unterdruck muß stärker sein, als am Saugkasten 5, da dort eine größere Wirkfläche vorhanden ist. Dazu wird einfach der Saugluftanschluß 19 am Saugelement 17 mit der Saugluftquelle der Druckmaschine 2 verbunden, was sich, wie später erkennbar ist, auch als vorteilhaft erweist und die genannte Saugluftquelle durch einen sehr geringen Luftverbrauch nur sehr wenig beansprucht.

Der Betrieb der geschilderten Vorrichtung nach dem erfindungsgemäßen Verfahren läuft nun folgendermaßen ab :
In den Figuren 3a bis 3d ist dargestellt, wie Bogen 22 bis 25 vom Anleger 3 über den Fördertisch 1 bis zu den Vordermarken 15 und in die Druckmaschine 2 transportiert werden.

In Fig. 3a liegt der Bogen 22 gerade an den Vordermarken 15 an und wird durch das Treibband 16 dort gehalten. Während dessen liegen die Bogen 23 und 24 unterschuppt hinter dem Bogen 22 auf dem Fördertisch und der Bogen 25 wird vom Anleger 3 aus unter den Bogen 24 geschoben.

In Fig. 3b wird der erste Bogen 22 gerade in die Druckmaschine 2 abgezogen, der Bogen 23 läuft vom Fördertisch 1 auf das Anlageblech 4, während die Bogen 24 und 25 auf dem Fördertisch 1 weiter transportiert werden. Die Bogen 23, 24, 25 werden dabei jeweils nur an ihrem vorderen, nicht unterschuppten Teil durch die Saugluftwirkung des Fördertisches 1 festgehalten.

In Fig. 3c ist der vorletzte Bogen 24 gerade bis zu den Vordermarken 15 gelaufen und wird dort vom Treibband 16 mit Hilfe der Saugwirkung des Saugelements 17 festgehalten. Das Treibband 16 rutscht dabei fortwährend unter dem Bogen 24 durch und überträgt durch Reibung eine gegen die Vordermarken 15 gerichtete Kraft auf den Bogen 24. Gleichzeitig ist der Bogen 25 bis zum Ende des Fördertisches 1 weiter transportiert worden. Die Unterschuppung unter dem Bogen 24 führt dazu, daß vom Fördertisch 1 aus keine Saugwirkung mehr auf den Bogen 24 ausgeübt werden kann. Damit ist der Bogen 24 für die Seitenziehung freigegeben.

In Fig. 3d ist gezeigt, wie die Verhältnisse für den letzten einlaufenden Bogen aussehen. Der Bogen 25 kann etwa der letzte Bogen eines Druckauftrages oder auch der letzte Bogen eines Papierstapels vom Anleger 3 sein. Läßt man den Bogen 25 ohne Vorsichtsmaßregeln in die Anlage einlaufen, so wird er jetzt, da er nicht mehr an seiner hinteren Seite unterschuppt ist, noch vom Fördertisch 1 festgehalten, da zu diesem Zeitpunkt der Saugkasten 5 ja noch mit Unterdruck versorgt würde. Für diesen Fall könnte nicht mehr gewährleistet werden, daß die Seitenmarke 14 auch den Bogen 25 einwandfrei ziehen würde. Deshalb ist es vorgesehen, vor dem Einlaufen des fraglichen Bogens den Saugluftstrom schon dann zu unterbrechen, wenn der letzte zu verdruckende Bogen 25 auf den Fördertisch 1 einläuft. Die Drosselklappe 13 wird also geschlossen, wenn der Bogen 25 auf dem Fördertisch 1 angekommen ist, wie es im Bild 3b dargestellt wird. Das geschieht durch Drehen der gekröpften Achse 31 mit Hilfe des Elektromagneten 30 im Saugrohr 12 in die in Figur 1 angedeutete Stellung. Die strichlierte Stellung, der Drosselklappe 13 zeigt die geöffnete Position. Durch die Volumenkapazität des Saugkastens 5 baut sich der Unterdruck im Saugkasten 5 nur langsam ab. Er ist erst dann weit genug abgebaut, wenn der Fördertisch 1 von den Bogen 23 und 24 freigegeben ist, d. h. wenn der letzte Bogen 25 an den Vordermarken 15 angekommen und vom Treibband 16 dort gehalten wird. Der Unterdruck im Saugkasten 5 ist dann so gering, daß die an der noch auf dem Fördertisch 1 aufliegenden Unterseite des Bogens 25 angreifenden geringen Haltekräfte die Seitenziehung durch die Seitenmarke 14 nicht mehr behindern können. Damit ist auch der letzte Bogen 25 ohne Passerprobleme einwandfrei zu verdrucken.

Die Vorteile der Anordnung der zusätzlichen Fördereinrichtung für den sogenannten Anlagepasser der Druckmaschine 2 sollen im Folgenden geschildert werden.

Fig. 4 zeigt den Einlauf eines schrägliegenden Bogens 26 gegen die Vordermarken 27, 28. Zur Vereinfachung sind hier nur zwei Vordermarken 27, 28 gezeigt. Der Bogen 26 läuft infolge seiner Schräglage zuerst gegen die Vordermarke 27 an. Die Triebkraft von den Lochbändern 7 wird durch den folgenden, nicht dargestellten Bogen unterbrochen und das Treibband 16 übernimmt mit dem Saugelement 17 die weitere Förderung des Bogens 26. Dadurch, daß das Treibband 16 in der Mitte des Anlagebleches 4 angeordnet ist, kann der Bogen 26 sich um das Treibband 16 bzw. um die Wirkfläche der Saugöffnungen 20 im Treibband 16, abgestützt an der Vordermarke 27, drehen und bis gegen die Vordermarke 28 gefördert werden. Das ist vor allem dadurch möglich, weil zwischen dem Bogen 26 und dem Treibband 16 ganz bewußt Schlupf vorgesehen ist, d. h. daß das Treibband 16 unter dem Bogen 26 durchrutscht bzw. der Bogen 26 sich gegenüber dem Treibband 16 bewegen kann. Erst wenn der Bogen 26 auch an der zweiten Vordermarke 28 anliegt ist eine exakte Seitenausrichtung gewährleistet. Da das Treibband 16 aber kontinuierlich auf den Bogen 26 wirkt wird sich diese Ausrichtung zur zweiten Vordermarke 28 hin auch noch während des Seitenziehvorganges einstellen. Auf Grund der hohen Maschinengeschwindigkeiten muß aber das Treibband 16 mindestens mit der Bogenlaufgeschwindigkeit des Fördertisches 1 laufen, um den Ausrichtvorgang ausreichend schnell zu erzeugen. Durch die Wirkung der Seitenmarke 14 und des Treibbandes 16 wird so der Bogen 26 diagonal in Anlagerichtung 29 gegen den Seitenanschlag 21 und die Vordermarken 27, 28 bewegt. Damit ist sichergestellt, daß der Bogen 26 einwandfrei zum Verdrucken in der Druckmaschine 2 ausgerichtet ist. Diese Lage ist in Fig. 4 gestrichelt dargestellt.

Weitere Einstellmöglichkeiten an der Vorrichtung für die Einstellung auf unterschiedliche Papiersorten sind gegeben durch die Verstellung der Abluftöffnung des Lüfters 6 und die Verschiebung der Abdeckungen 11 quer zur Bogenlaufrichtung unter die Lochbänder 7. Damit wird es möglich bei leichteren Papieren eine geringere Saugwirkung einzustellen oder bei kleineren Formaten nur die Hälfte der Saugöffnungen 10 in den Lochbändern 7 wirken zu lassen. Das ist von Bedeutung auch dann, wenn schwerere Papiere verdruckt werden. Dann wird auch eine Einstellung der Saugwirkung an der zusätzlichen Fördereinrichtung notwendig. Insgesamt sind aber nur sehr wenige Einstellvorgänge notwendig, die auch nur bei extremen Papierunterschieden vorgenommen werden müssen. Die Vorrichtung ist sehr flexibel und das Verfahren gewährleistet, daß die Bedienung der gesamten Bogenanlage äußerst einfach und mit geringem Zeitaufwand zu erledigen ist.

Weitere Vorteile der Vorrichtung sind gegeben durch die Anordnung des Lüfters 6 im Fördertisch 1 und die ununterbrochene Wirkung des Treibbandes 16 und des Saugelements 17. Für den Fall einer Druckunterbrechung, bei der die Anlage durch Blockieren der Vordermarken 15 gesperrt wird, weil irgendwelche Druckstörungen vorliegen oder auch weil Doppelbogen in die Anlage eingelaufen sind, kann der Anleger 3 von der Druckmaschine 2 abgekuppelt werden. Der Unterdruck im Saugkasten 5 des Fördertisches 1 bleibt aber bestehen und hält die Bogen auf dem Fördertisch 1 in ihrer ursprünglichen Lage fest. Wenn die Ursache für die Druckunterbrechung in der Druckmaschine 2 liegt, kann nach Behebung sofort weitergedruckt werden, da auch der an den Vordermarken 15 liegende Bogen seine Lage beibehält, ohne daß dazu besondere Maßnahmen getroffen werden müßten.

Läuft der letzte Bogen über den Fördertisch 1 und der Saugluftstrom wird durch die Drosselklappe 13 unterbrochen, ist es wichtig, daß die Saugluft am Saugelement 17 für die Funktion des Treibbandes 16 noch ansteht. Das ist dadurch möglich, daß das Saugelement 17 mit der Luftversorgung der Druckmaschine 2 verbunden ist, die in diesem Fall noch nicht unterbrochen wird. Andererseits ist aber die Saugluft am Saugelement 17 abgestellt, wenn die Druckmaschine 2 ausgeschaltet wird, da dann auch die Luftversorgung abgeschaltet wird. Damit wird es möglich, daß die Vorder- 1.5 und Seitenmarken 14 mit lose eingelegtem Bogen justiert werden können.

### Bezugszeichenliste .

1 Fördertisch
2 Druckmaschine
3 Anleger
4 Anlageblech
5 Saugkasten
6 Lüfter
7 Lochband
8 Welle
9 Spannrolle
10 Saugöffnung
11 Abdeckung
12 Saugrohr
13 Drosselklappe
14 Seitenmarke .
15 Vordermarke
16 Treibband
17 Saugelement
18 Welle
19 Saugluftanschluß
20 Saugöffnung
21 Seitenanschlag
22-26 Bogen
27 Vordermarke
28 Vordermarke
29 Anlagerichtung
30 Elektromagnet
31 Achse

## Patentansprüche

1. Verfahren zum kontinuierlichen Fördern eines Stroms von unterschuppten Bogen von einem Anleger zu einer Druckmaschine oder anderen bogenverarbeitenden Maschinen, bei dem die Bogen auf einer Fördereinrichtung mit Hilfe von Saugluft in definierter Lage gehalten werden, dadurch gekennzeichnet, daß die Saugluft im Fördertisch (1) auf die zu fördernden Bogen abgestimmt wird, daß die Bogen bei Erreichen von Ausrichtmitteln (14, 15) für die Vorder- und Seitenkante vom saugluftbeaufschlagten Fördertisch (1) freigegeben und durch ein oder mehrere quer zur Bogenlaufrichtung in oder nahe der Bogenmitte angeordnete zusätzliche Fördermittel (16,17,18) im Anschluß an den Fördertisch (1) zur Ausrichtung gegen die Ausrichtmittel (14, 15) weiter bewegt werden, dabei aber für die Ausrichtung an ihrer Vorder- und Seitenkante gegenüber den zusätzlichen Fördermitteln bewegbar bleiben.

2. Verfahren nach Anspruch 1, dadurch gekennzeichnet, daß für Bogen, die nicht mehr unterschuppt,sind, insbesondere den letzten Bogen, die Luftabsaugung am Fördertisch (1) unter Berücksichtigung der Volumenkapazität des Fördertisches (1) so rechtzeitig unterbrochen wird, daß die noch unterschuppten Papierbogen noch sicher über den Fördertisch (1) transportiert werden, der nicht unterschuppte letzte Bogen aber für Ausrichtbewegungen quer zur Bogenlaufrichtung vom saugluftbeaufschlagten Fördertisch (1) freigegeben wird.

3. Verfahren nach Anspruch 1, dadurch gekennzeichnet, daß der Durchsatz an Saugluft im Fördertisch (1) durch Verringerung des Querschnitts des Lufteintritts am Fördertisch (1) oder des Luftaustritts am Lüfter (6) beeinflußt wird.

4. Verfahren nach Anspruch 1, dadurch gekennzeichnet, daß die zusätzlichen Fördermittel (16, 17, 18) mit gleicher oder schnellerer Geschwindigkeit als die Bogentransportgeschwindigkeit auf dem Fördertisch (1) laufen, und daß die Haltekraft an den zusätzlichen Fördermitteln (16, 17, 18) insgesamt geringer ist als die Zugkraft an den für die Seitenausrichtung vorgesehenen Elementen.

5. Verfahren nach Anspruch 1, dadurch gekennzeichnet, daß die zusätzlichen Fördermittel (16, 17, 18) mit konstanter Geschwindigkeit und konstanter Haltewirkung betrieben werden, wobei die Fördermittel (16, 17, 18) unter den an den Ausrichtmitteln (14, 15) für die Vorderkante in Bogenlaufrichtung stillstehenden Bogen durchrutscht und dabei eine vortreibende Kraft auf dem Bogen aufbringt, die nur so groß ist, daß sie den Bogen nicht stauchen kann, aber doch an den Ausrichtmitteln (14, 15) hält.

, 6. Vorrichtung zur Ausführung eines Verfahrens nach den Ansprüchen 1 bis 5 mit einem Fördertisch bestehend aus einem Saugkasten, um diesen umlaufenden endlosen Lochbändern, die über Öffnungen auf der Oberseite des Saugkastens geführt werden, und einen die Unterseite des Saugkastens abschließenden Lüfter, dadurch gekennzeichnet, daß im Bereich eines Anlagebleches (4) zwischen Vordermarken (15, 27, 28) und dem Fördertisch (1) ein zusätzliches Fördermittel (16,17,18) vorgesehen ist, daß am Saugkasten (5) verschließbare Öffnungen vorgesehen sind, wobei mindestens die vom Fördertisch (1) abgewandten Öffnungen im Saugkasten (5) einen Verschluß (13, 30, 31) besitzen, der mit dem Anleger (3) derart verbunden ist, daß die Luftabsaugung bei gestopptem Anleger aber weiterlaufender Druckmaschine (2) abgeschaltet wird.

7. Vorrichtung nach Anspruch 6, dadurch gekennzeichnet, daß das zusätzliche Fördermittel aus einem mit Saugöffnungen (20) versehenen endlosen Treibband (16) besteht, das um ein Saugelement (17) herumgeführt und von Wellen (18) angetrieben wird, wobei am Saugelement (17) ein Saugluftanschluß (19) vorgesehen ist, über den Luft durch die Saugöffnungen (20) des in der Ebene des Anlagebleches (4) laufenden Teils des Treibbandes (16) gesaugt wird.

8. Vorrichtung nach Anspruch 6, dadurch gekennzeichnet, daß neben den Lochbändern (7) des Saugkastens (5) Abdeckungen (11), die aus mustergewalztem Blech bestehen, lose auf dem Fördertisch (1) aufgelegt sind und unter die Lochbänder (7) eingeschoben werden können, ohne daß dabei der Saugkasten (5) an anderen Stellen geöffnet wird.

9. Vorrichtung nach Anspruch 6, dadurch gekennzeichnet, daß der Verschluß zum Unterbrechen der Luftabsaugung als im Saugrohr (12) zwischen Saugkasten (5) und Lüfter (6) angeordnete, elektromagnetisch gesteuerte Drosselklappe (13) ausgebildet ist, wobei die Drosselklappe (13) durch einen Elektromagneten (30) um eine Achse (31) geschwenkt wird.

10. Vorrichtung nach Anspruch 9, dadurch gekennzeichnet, daß der Elektromagnet (30) zur Steuerung der Drosselklappe (13) und der Antrieb des Lüfters (6) mit dem Antrieb des Anlegers (3) steuerungstechnisch derart verbunden sind, daß in normalem Anlegerbetrieb der Lüfter (6) bei offener Drosselklappe (13) läuft, daß der Lüfter (6) während Druckunterbrechungen, die maschinenbedingt sind, gleichfalls läuft, daß die Drosselklappe (13) geschlossen und der Lüfter (6) aber abgeschaltet werden, wenn der Anleger (3) bei leergelaufenem Papierstapel, bei Beendigung eines Druckauftrages oder bei sonstigen nicht maschinenbedingten Druckunterbrechungen stillgesetzt wird.

## Claims

1. Process for continuously feeding a stream of underlapped sheets from a feeder to a printing press or other sheet treating machine, in which the sheets are held on a feed unit at a defined position with the aid of suction air, characterised in that the suction air in the feed table (1) is matched to the sheets to be fed, that the sheets are freed from the suction air loaded feed table (1) on reaching registering means (14, 15) for the front and side edges and are further moved by one or more additional feed means (16, 17, 18) arranged in or near the centre of the sheet transversely to the sheet running direction in an extension against the feed table (1) for registration against the registration means (14, 15), wherein however for the registration at their front and side edges they remain moveable with respect to the additional feed means.

2. Process according to claim 1 characterised in that for sheets which are no longer underlapped, particularly the last sheet, the air suction at the feed table (1), taking account of the volumetric capacity of the feed table (1), is interrupted at such a point in time that the still underlapped paper sheets are still transported with certainty across the feed table (1) but the non-underlapped last sheet is freed for registration movements transverse to the sheet running direction from the feed table (1) subjected to suction air.

3. Process according to claim 1 characterised in that the throughput of suction air in the feed table (1) is influenced by diminution of the cross- section of the air entry at the feed table (1) or of the air outlet at the fan (6).

4. Process according to claim 1 characterised in that the additional feed means (16, 17, 18) run with the same or a faster speed than the sheet transport speed on the feed table (1) and that the holding power at the additional feed means-(16, 17, 18) in total is smaller than the pulling force at the elements provided for lateral registration.

5. Process according to claim 1 characterised in that the additional feed means (16, 17, 18) are driven with a constant speed and constant holding action, whereby the feed means (16, 17, 18) slips through under the stationary sheet in the running direction at the registration means (14, 15) for the front edge, and thereby applies a driving force to the sheet which is only so great that it cannot buckle the sheet but indeed holds it at the registration means (14, 15).

6. Device for carrying out a process according to claims 1 to 5 with a feed table consisting of a suction chamber, endless perforated belts running around this which are guided above openings on the upper side of the suction chamber and a fan closing off the lower side of the suction chamber, characterised in that in the region of a feed plate (4) between front guides (15, 27, 28) and the feed table (1) an additional feed means (16, 17, 18) is provided, that on the suction chamber (5) closeable openings are provided, wherein at least the openings remote from the feed table (1) in the suction chamber (5) have a closure (13, 30, 31) which is connected with the feeder (3) in such a way that the air suction, with the feeder stopped but with the printing press (2) continuing to run, is turned off.

7. Device according to claim 6 characterised in that the additional feed means consist of an endless drive belt (16) provided with suction openings (20) which is guided around a suction element (17) and driven by rollers (18), wherein a suction air collection (19) is provided on the suction element (17) via which air is sucked through the suction openings (20) of the part of the drive belt (16) running in the plane of the feed plate (4).

8. Device according to claim 6 characterised in that adjacent the perforated belt (7) of the suction box (9) covers (11) which consist of pattern rolled sheet, are laid loosely on the feed table (1) and can be slid beneath the perforated belts (7) without thereby the suction chamber (5) being opened at other places.

9. Device according to claim 6 characterised in that the closure to interrupt the air suction is constructed as an electromagnetically controlled throttle valve (13) arranged in the suction tube (12) between suction chamber (5) and fan (6) wherein the throttle valve (13) is swung via an electromagnet (30) about an axis (31).

10. Device according to claim 9 characterised in that the electromagnet (30) for control of the throttle valve (13) and the drive of the fan (6) are in technical control terms so connected with the drive of the feeder (3) that in normal feeder drive the fan (6) runs with the throttle valve (13) open, that the fan (6) during interruptions in printing, which are determined by the machine, likewise runs, that the throttle valve (13) is however closed and the fan (6) turned off if the feeder (3) is rendered stationary on the running out of a paper pile, on ending of a print run or on any other non- machine determined print interruptions.

## Revendications

1. Procédé pour le transport continu d'un flux de feuilles décalées venant d'un margeur et allant vers une presse à imprimer ou d'autres machines d'élaboration, les feuilles étant maintenues à l'aide d'air d'aspiration dans une position définie sur un dispositif de transport, caractérisé en ce que l'air d'aspiration présent dans le plateau transporteur (1) est ajusté en fonction des feuilles à transporter, en ce que les feuilles, lorsqu'elles atteignent des moyens d'alignement (14, 15) de leurs bords antérieur et latéraux, sont libérées dudit plateau transporteur (1.) soumis à l'action de l'air d'aspiration et sont déplacées plus avant au moyen d'un seul ou de plusieurs moyens transporteurs (16, 17, 18) complémentaires, disposés transversalement par rapport à la direction d'avancement des feuilles, au centre de celles-ci ou à proximité de ce centre et qui font suite audit plateau transporteur (1), en vue de l'alignement sur lesdits moyens d'alignement (14, 15), les feuilles restant toutefois mobiles, en vue de l'alignement de leurs bords antérieur et latéraux, par rapport auxdits moyens transporteurs complémentaires.

2. Procédé selon la revendication 1, caractérisé en ce que, pour des feuilles qui ne sont plus en position décalée, en particulier la dernière feuille, l'aspiration d'air sur le plateau transporteur (1) se trouve interrompue en temps utile, compte tenu de la capacité du plateau transporteur (1), de sorte que les feuilles de papier encore en position décalée continuent d'être transportées en toute sécurité sur le plateau transporteur (1), mais que la dernière feuille, non décalée, se trouve libérée de l'action de l'air d'aspiration agissant sur le plateau transporteur (1), afin de permettre dès mouvements d'alignement dirigés transversalement à la direction d'avancement des feuilles.

3. Procédé selon la revendication 1, caractérisé en ce que le débit de l'air d'aspiration dans le plateau transporteur (1) est influencé par la réduction de la section de l'admission d'air sur le plateau (1) ou de la section de l'échappement d'air sur le ventilateur (6).

4. Procédé selon la revendication 1, caractérisé en ce que les moyens transporteurs complémentaires (16, 17, 18) se déplacent sur le plateau (1) à une vitesse égale ou supérieure à la vitesse de transport des feuilles, et en ce que la force d'adhésion sur lesdits moyens transporteurs complémentaires (16, 17, 18) est globalement inférieure à la force de traction s'exerçant sur les éléments prévus pour l'alignement latéral.

5. Procédé selon la revendication 1, caractérisé en ce que les moyens transporteurs complémentaires (16, 17, 18) fonctionnent à une vitesse constante et avec un effet d'adhésion constant, les moyens transporteurs complémentaires (16, 17, 18) glissant sous la feuille immobilisée sur les moyens d'alignement (14, 15) du bord antérieur, dans le sens d'avancement des feuilles et exerçant de ce fait une force faisant avancer la feuille, cette force étant insuffisante pour soulever la feuille, mais suffisante pour la maintenir contre les moyens d'alignement (14, 15).

6. Dispositif pour la mise en oeuvre du procédé selon les revendications 1 à 5, comportant un plateau transporteur composé d'un caisson d'aspiration, de bandes perforées sans fin tournant autour de celui-ci et qui passent sur des orifices pratiques sur le côté supérieur dudit caisson d'aspiration, et d'un ventilateur raccordé au côté inférieur du caisson d'aspiration, caractérisé en ce que, dans la zone d'une table de marge (4) entre les taquets antérieurs (15, 27, 28) et le plateau transporteur (1), est prévu un moyen transporteur supplémentaire (16, 17, 18), en ce que, sur le caisson d'aspiration (5), sont prévus des orifices obturables, dont au moins les orifices opposés au plateau transporteur (1) sont munis d'une obturation (13, 30, 31) qui est reliée au margeur (3), de manière que, lorsque le margeur est arrêté mais que la presse à imprimer (2) continue à tourner, l'aspiration d'air est déconnectée.

7. Dispositif selon la revendication 6, caractérisé en ce que le moyen transporteur complémentaire est composé d'une bande d'entraînement (16) sans fin, munie d'orifices d'aspiration (20), qui passe autour d'un élément d'aspiration (17) et qui est entraînée par des arbres (18), tandis que, sur l'élément d'aspiration (17), est prévu un raccord (19) pour l'air d'aspiration par lequel les orifices d'aspiration (20) de la partie de la bande d'entraînement (16) tournant dans le plan de la table de marge (4) aspirent de l'air.

8. Dispositif selon la revendication 6, caractérisé en ce qu'à côté des bandes perforées (7) du caisson d'aspiration (5), des recouvrements réalisés en tôle gaufrée sont placés librement sur le plateau transporteur (1) et peuvent être glissés sous les bandes perforées (7) sans nécessiter pour ce faire l'ouverture du caisson d'aspiration (5) en d'autres endroits.

9. Dispositif selon la revendication 6, caractérisé en ce que l'obturation pour interrompre l'aspiration d'air est réalisée sous la forme d'un clapet d'étranglement (13) commandé par électro-aimant et disposé dans le tube d'aspiration (12) entre le caisson (5) et le ventilateur (6), ledit clapet d'étranglement (13) basculant autour d'un axe (31) par l'effet d'un électro-aimant (30).

10. Dispositif selon la revendication 9, caractérisé en ce que l'électro-aimant (30), pour réguler le clapet (13) et entraîner le ventilateur (6), est relié fonctionnellement à l'entraînement du margeur (3), de sorte que, dans les conditions de fonctionnement normal du margeur, le ventilateur (6) tourne avec le clapet (13) en position ouverte, en ce que le ventilateur (6) pendant les interruptions de l'impression, conditionnées par les presses, tourne quand même, mais en ce que le clapet (13) est fermé et le ventilateur (6) arrêté, lorsque le margeur (3) est lui-même arrêté à la fin de la pile de feuilles de papier, à la fin de l'ordre d'impression ou en cas d'autres interruptions de l'impression non conditionnées par la. presse.
